# FASCICULE DE BREVET EUROPEEN

(11) **EP 0 085 009 B1**
(45) Date de publication et mention de la délivrance du brevet: **09.04.1986**
(21) Numéro de dépôt: 83400156.2
(22) Date de dépôt: 21.01.1983
(51) Int. Cl.: E04F 13/08, E04F 13/00

(54) **Elément d'isolation extérieure et revêtement utilisant de tels éléments**
Aussenisolationselement und Verkleidung aus solchen Elementen
Outside insulation element, and lining comprising such an element

(30) Priorité: 22.01.1982 FR 8200980
(43) Date de publication de la demande: 03.08.1983
(73) Titulaire: SMAC ACIEROID Société dite:, F-75240 PARIS CEDEX 05 (FR)
(72) Inventeur: Reneault, Patrick, F-92380 Garches (FR); Ovaert, Francis, F-75014 Paris (FR)
(74) Mandataire: Bressand, Georges

## Description

L'isolation par l'extérieur des bâtiments est de plus en plus couramment employée depuis quelques années.

Elle peut être réalisée, sur place, au moyen d'un panneau isolant qui est collé directement sur la maçonnerie ou fixé mécaniquement, avec une ossature porteuse revêtue d'un parement protecteur. Toutefois, ce procédé présente le gros inconvénient de nécessiter une multiplicité d'opérations qui sont tributaires des conditions climatiques et longues à effectuer.

Il est donc de plus en plus fréquent d'utiliser un procédé connu sous le nom de vêture, qui utilise des éléments semi-finis comportant un parement métallique destiné à être fixé sur la paroi, qui maintient et protège un panneau isolant thermique séparé de ce parement par des nervures ou une ossature ménageant des lames d'air de ventilation. Dans les éléments de ce type le parement, qui assure à la fois la tenue mécanique, la protection de surface et l'étanchéité à l'eau de pluie, est sensiblement imperméable, de sorte qu'un problème important est posé par la condensation de la vapeur d'eau sur lui en période froide et l'évacuation de cette eau. Les lames d'air réduisent cette condensation mais augmentent l'épaisseur de l'élément. Par ailleurs, l'aspect du parement est souvent sensible aux chocs.

Dans d'autres cas, l'isolation extérieure est réalisée, comme décrit dans la DE-A-2 831 284, au moyen de panneaux rectangulaires, en un matériau thermiquement isolant, ayant une bonne résistance mécanique et de bonnes performances thermiques en ambiance humide, dont l'une des faces porte un revêtement. Les tranches des panneaux comportent alors des nervures et des languettes qui, sur les tranches opposées, ont des formes complémentaires de façon à pouvoir s'emboîter en contact latéral étroit avec celles d'un panneau adjacent ou superposé, un joint d'étanchéité central, en fond de rainure, assurant l'étanchéité.

La présence du joint d'étanchéité crée entre les panneaux des espaces, mais ceux-ci sont étroitement fermés par le contact latéral des rainures et languettes, de sorte qu'ils ne peuvent empêcher une pénétration de l'eau par capillarité ni permettre l'évacuation de l'eau de condensation.

La présente invention a pour but de remédier à ces inconvénients en réalisant un élément d'isolation qui supprime le problème de la condensation tout en étant facile à mettre en place, et d'un prix de revient relativement faible.

Cette invention a en effet pour objet un élément d'isolation extérieur, comportant un panneau rectangulaire en un matériau thermiquement isolant, ayant une bonne résistance mécanique et conservant de bonnes performances thermiques en ambiance humide, dont l'une des faces porte un revêtement, tandis que ses tranches comportent chacune une rainure longitudinale caractérisé en ce que les tranches du panneau ont, au^{*} - voisinage de la face opposée au revêtement, une longueur supérieure à celle de la face munie du revêtement, de sorte que chaque tranche peut entrer en contact étanche avec la tranche d'un élément adjacent mais que les rainures restent toujours ouvertes entre les éléments sur la face revêtue.

De préférence le panneau est réalisé en une mousse de polystyrène extrudé ou expansé.

L'élément ainsi réalisé présente un rapport de perméabilité favorable puisque le revêtement peut être un enduit perméable, tandis que le panneau thermiquement isolant résiste au passage de la vapeur d'eau. L'effet de condensation est supprimé, tandis que la fabrication de l'élément est simplifiée.

Selon un mode de réalisation, un joint d'étan- . chéité et d'écartement mousse, souple et adhésif double face, est monté sur deux tranches adjacentes de l'élément.

Selon un autre mode de réalisation, le panneau isolant comporte sur deux côtés adjacents, un prolongement latéral, au voisinage de la face opposée au revêtement.

La forme de l'élément ainsi réalisé permet un assemblage facile et immédiat d'un certain nombre d'éléments côte à côte et les uns au-dessus des autres. Toutefois la section et la position des rainures des tranches empêchent un emboîtement véritable et ménage les joints ouverts sur la face formée par le revêtement.

L'invention s'étend également à un revêtement extérieur réalisé au moyen de tels éléments, disposés en une superposition de rangées d'éléments côte à côte, dont les tranches sont en contact étanche uniquement au voisinage de la face opposée au revêtement, mais sont espacées sur la face munie de ce revêtement, leurs rainures formant des chambres de décompression en communication avec l'extérieur, et des moyens de fixation sur un mur de façade.

Le revêtement est par suite parfaitement étanche au droit du mur de façade, tandis qu'il est ouvert sur la face opposée et que les rainures assurent une coupure de capillarité, ce qui permet l'évacuation de l'eau de condensation en interdisant la pénétration d'humidité extérieure.

La description ci-dessous d'un mode de réalisation donné à titre d'exemple non limitatif, et représenté aux dessins annexés, fera d'ailleurs ressortir les avantages et caractéristiques de l'invention.

Sur ces dessins:
-la Fig. 1 est une vue en perspective d'un élément d'isolation par l'extérieur;
- la Fig. 2 est une vue en perspective d'une portion de revêtement réalisé au moyen d'éléments tels que celui de la Fig. 1;
- la Fig. 3 est une vue en perspective éclatée d'un revêtement selon une variante de réalisation, et
- la Fig. 4 est une vue en coupe verticale du revêtement de la Fig. 3.

L'élément représenté sur la Fig. 1 comporte un panneau 1 de forme générale rectangulaire, réalisé en un matériau thermiquement isolant, présentant un faible coefficient de conductivité et surtout une bonne constance de ces performances thermiques, même dans une ambiance humide, et une bonne résistance mécanique notamment au poinçonnement et en compression. De préférence, ce panneau 1 est réalisé en une mousse de polystyrène extrudé ou expansé.

L'une des faces de ce panneau 1 est revêtue d'un enduit pâteux 2 à base de résines, charges et granulats minéraux, qui présente une excellente résistance aux chocs et une bonne tenue à l'eau de ruissellement. Cet enduit est, par exemple, un revêtement plastique épais ou un mélange de granulats minéraux et de résines acryliques ou acrylovinyliques chargées, qui peut être déposé en usine par projection, spatulage, talochage ou autre procédé analogue.

Par ailleurs, chacune des tranches 4 ou 6 du panneau 1 comporte une rainure longitudinale 8, 10. Cette rainure peut être ouverte latéralement et constituer une feuillure 8 ou être délimitée par deux nervures, respectivement 11 et 12.

Dans le mode de réalisation représenté sur le dessin, le panneau 1 comporte, sur deux tranches opposées 4, deux feuillures 8 et 9, tournées en sens inverses et, dans les deux autres tranches 6, une rainure centrale 10.

Un joint d'étanchéité 14 est placé à la périphérie du panneau 1, sur deux tranches adjacentes 4 et 6 de celui-ci, au voisinage de la face plane 16 opposée à l'enduit 2. Le joint 14 est, de préférence, constitué par une bande plate en un matériau souple, tel qu'un matériau mousse étanche à l'air et à l'eau, et est adhésif sur ses deux faces opposées. Ce joint est collé sur la tranche 4 ou 6 et permet l'assemblage de l'élément ou vêture 20 ainsi réalisé avec un élément voisin et un élément superposé.

Par suite, pour former un revêtement sur un mur de façade 18, l'élément 20 représenté sur la Fig. 1 est combiné avec d'autres éléments analogues, en une succession de rangées superposées. Chacune de ses deux feuillures 8 et 9 est introduite dans la feuillure d'un élément supérieur et d'un élément inférieur, le joint 14 de l'élément inférieur 20 venant se coller sur la tranche de l'élément directement supérieur 21. La présence du joint 14 interdit toutefois l'emboîtement réel de ces feuillures et ménage automatiquement entre elles un joint ouvert 23 au voisinage du revêtement 2. De préférence les feuillures 8 et 9 sont en outre suffisamment profondes pour que leurs faces verticales n'entrent pas en contact mais délimitent une chambre de décompression 22. Le joint 23, ouvert sur la face de l'élément formé par l'enduit 2, met cette chambre de décompression 22 en communication avec l'atmosphère extérieure. Par contre, le joint 14 ferme toute communication entre cette chambre et la face opposée des éléments, c'est-à-dire le mur de façade 18. Les faces 16 des différents éléments sont donc réunies entre elles de manière étanche à la fois à l'eau et à l'air arrivant de l'extérieur.

Chaque élément 20 est en outre juxtaposé à d'autres éléments, par exemple l'élément 24 de la Fig. 2. Ces éléments sont reliés entre eux de manière étanche par le joint 14 placé sur la tranche 6 de l'élément 24 sur lequel se colle la tranche correspondante de l'élément 20. Ils sont toutefois également maintenus écartés par ce même joint 14, de sorte qu'ils ne viennent pas en contact entre eux et qu'un joint ouvert 25 est ménagé sur la face extérieure de la vêture, entre les deux revêtements d'enduit successifs. Les rainures 10 en regard ménagent entre elles, comme les feuillures, une chambre de décompression 26 qui est ainsi en communication avec l'atmosphère. Par contre à l'opposé, contre le mur de façade, la jonction est étanche.

Grâce à cette disposition, l'eau de ruissellement ne risque pas de pénétrer à l'intérieur des vêtures et l'étanchéité au droit de la façade est assurée aussi bien à l'air qu'à l'eau.

L'enduit étant très perméable, le rapport de perméabilité de l'élément est favorable et le problème de la condensation ne se pose plus dans le revêtement réalisé.

L'ensemble des éléments d'isolation peut être simplement collé sur le mur de façade 18, mais il peut également être maintenu mécaniquement par des agrafes telles, par exemple, que celle représentée en 28 sur la Fig. 2. Cette agrafe comporte une patte 29 de fixation sur le mur 18, qui est repliée à sa partie inférieure pour former une face 30 d'appui sur la tranche de la feuillure du panneau d'où partent deux languettes 31 et 32, dirigées en sens opposé et parallèles à la patte 29 de fixation sur le mur. L'une, 32, de ces languettes s'applique contre la feuillure d'un panneau inférieur, tandis que l'autre, 31, s'encastre dans le panneau isolant de l'élément directement supérieur, lors de la mise en place de ce dernier. De cette manière, chaque panneau isolant est fixé sur le mur en plusieurs points, ce qui maintient en place, mécaniquement, l'ensemble de l'élément.

Bien entendu, ces agrafes, ou d'autres analogues, peuvent être combinées, éventuellement, avec un collage partiel du panneau isolant sur le mur de façade.

Dans tous les cas le montage des éléments successifs s'effectue très simplement, par mise en contact avec le joint 14 de l'élément voisin, qui assure automatiquement le réglage de l'écartement, donc la mise en place correcte.

Selon une variante de réalisation représentée sur la figure 3, l'élément d'isolation comporte des feuillures sur ses quatre tranches, les feuillures opposées étant ouvertes en direction opposée, respectivement vers le revêtement 2 et vers la face opposée 16.

Les rainures centrales 10 des tranches verticales sont ainsi remplacées par des feuillures 36, 37 susceptibles de venir s'emboîter. Un moyen d'écartement et de contact étanche, tel que le joint 14, est toutefois prévu sur l'une de ces tranches verticales, au voisinage de la face 16. Par suite, comme dans le mode de réalisation des figures 1 et 2, lors de la juxtaposition de l'élément 34 avec un autre élément 35, les feuillures 36 et 37 des deux éléments adjacents s'emboîtent mais la fermeture du joint 25 est interdite, les parties extérieures 38 des tranches, proches du revêtement 2, ne pouvant venir en contact entre elles. De préférence, des gorges de décompression 39, 40 sont en outre ménagées dans chacune de ces parties 38 des tranches verticales pour rendre le joint ouvert 25 autodrainant.

Les feuillures 41 et 42 des tranches horizontales supérieure et inférieure sont analogues aux feuillures 8 et 9 des figures 1 et 2. De préférence toutefois, ces tranches comportent une face inclinée 43, 44 à proximité de la face munie du revêtement 2. Les faces inclinées 43 et 44 sont parallèles et s'inclinent vers le bas et vers l'extérieur, ce qui facilite l'évacuation de l'eau d'infiltration ou autre. En outre, une gorge de décompression longitudinale 46 est prévue dans la face inclinée inférieure 44.

Comme dans le mode de réalisation précédent, un joint souple tel que le joint 14 peut être collé su.r une tranche horizontale et une tranche verticale de l'élément 34. Toutefois, dans ce cas, les organes d'écartement sont de préférence d'une seule pièce avec le panneau isolant. Comme le montrent les figures 3 et 4, sur la tranche verticale l'organe d'écartement est constitué par un simple prolongement latéral 48 de la partie interne, ou côté mur de façade, du panneau isolant, ce qui donne à la feuillure 37 une profondeur supérieure à celle de la feuillure 36, et à la face 16 une largeur supérieure à celle de la face opposée. De même, l'organe d'étanchéité et d'écartement de la tranche horizontale est un prolongement du panneau isolant au voisinage de la face 16 qui donne à cette face 16 une hauteur supérieure à celle du revêtement. Ce prolongement en hauteur forme sur la tranche inférieure, dans le cas des figures 3 et 4, une nervure 50 dont la hauteur correspond à l'ouverture désirée pour le joint ouvert 23. La nervure 50 a une largeur suffisante pour assurer un contact étroit entre l'élément 54 auquel elle appartient et l'élément 34 placé au dessous mais, de préférence, elle ne s'étend pas sur tout le fond de la feuillure 42 et délimite un évidement 52 qui communique avec la chambre de décompression 22.

Ces éléments peuvent aussi facilement que les précédents former une vêture sur un mur de façade en étant successivement juxtaposés et superposés. Toutefois, pour assurer la fixation des éléments entre eux et au mur, on utilise, selon une variante, des ferrures allongées 56, de section en T couché.

Chaque ferrure est emboîtée sur les tranches supérieures des éléments 34, 35 d'une rangée inférieure, sa-barre verticale 58 s'appuyant sur le côté de la feuillure 41 et faisant saillie en direction des éléments 54 de la rangée superposée. Des organes de fixation 60 traversent cette barre verticale 58 et la portion correspondante du panneau isolant et sont fixés dans le mur 18.

Lorsqu'un élément 54 est mis en contact avec les éléments 34, 35 l'âme horizontale 62 de la ferrure en T est maintenue dans l'évidement 52 tandis que la barre verticale 58 est logée dans une fente longitudinale 64 partant du fond de cet évidement et permettant un contact étroit entre les éléments superposés.

Les divers éléments sont ainsi solidement assemblés entre eux et au mur, tandis que la forme et la position des feuillures, rainures et gorges assurent des coupures de capillarité et la création de chambres de décompression reliées à l'ambiance externe par des joints ouverts, ce qui permet l'évacuation de l'eau et une protection efficace du mur.

L'enduit 2 n'ayant aucun rôle de tenue mécanique à assurer peut facilement être constitué par un composé pâteux de granulats minéraux, déposé en usine sur les panneaux et adhérant étroitement à ceux-ci, ce qui facilite la réalisation de l'élément d'isolation et permet d'utiliser des enduits peu coûteux bien qu'assurant un aspect agréable à la surface extérieure de la vêture et une résistance aux chocs, en même temps qu'une bonne tenue à l'eau de ruissellement. Un tel élément d'isolation peut donc facilement être utilisé, non seulement en partie haute, mais également en partie basse d'un bâtiment.

Bien que le matériau isolant, et tout particulièrement le polystyrène extrudé, soit très peu perméable à la vapeur d'eau et à l'eau liquide, dans certains cas il peut être préférable de revêtir les tranches 4 et/ou 6, qui sont exposées à la pluie et aux ultra-violets, d'une couche de protection ou d'un profil métallique mince, collé. Le matériau isolant, bien que résistant de par sa nature même à l'humidité, est ainsi muni d'une protection complémentaire.

Le coût de l'élément d'isolation ainsi réalisé est cependant relativement réduit. Comme par ailleurs l'assemblage des divers éléments entre eux est particulièrement simple et ne nécessite pas de main-d'oeuvre spécialisée, les éléments peuvent, sans inconvénient, avoir des dimensions relativement réduites, ce qui permet d'utiliser un matériau isolant à module d'élasticité élevé, sans accrôtre les risques de déformation sous l'effet des chocs thermiques. Par ailleurs, les chambres de décompression associées aux joints ouverts vers l'extérieur permettent aux panneaux de se dilater sans danger pour la résistance de la vêture.

On dispose donc d'un système d'isolation par l'extérieur permettant de donner à un bâtiment un aspect agréable tout en lui assurant une protection efficace et de longue durée.

## Revendications

1. Elément d'isolation extérieure, comportant un panneau (1) rectangulaire, en un matériau thermiquement isolant, ayant une bonne résistance mécanique et de bonnes performances thermiques en ambiance humide, dont l'une des faces porte un revêtement (2) tandis qu ses tranches (4, 6) comportent chacune une rainure longitudinale (8, 10, 41, 36) caractérisé en ce que les tranches du panneau ont, au voisinage de la face (16) opposée au revêtement, une longueur supérieure à celle de la face munie du revête- . ment, de sorte que chaque tranche peut entrer en contact étanche avec la tranche d'un élément adjacent mais que les rainures (8, 10, 36, 37, 41) restent toujours ouvertes (en 23, 25) entre les éléments sur la face revêtue.

2. Elément suivant la revendication 1, caractérisé en ce que le panneau (1) est en une mousse de polystyrène extrudé ou expansé.

3. Elément suivant l'une des revendications 1 et 2, caractérisé en ce qu'au moins deux tranches opposées (4) du panneau comportent des rainures longitudinales (8, 9, 41, 42) ouvertes latéralement, et formant des feuillures en sens inverses.

4. Elément suivant l'une des revendications 1 à 3, caractérisé en ce qu'au moins deux tranches opposées (6) du panneau comportent une rainure centrale (10).

5. Elément suivant l'une des revendications 1 à 4, caractérisé en ce qu'il comporte un prolongement latéral d'écartement sur deux côtés adjacents, au voisinage de la face opposée au revêtement.

6. Elément suivant la revendication 5, caractérisé en ce que le prolongement latéral forme une nervure plate sur toute la longueur de la tranche adjacente.

7. Elément suivant l'une des revendications 1 à 4, caractérisé en ce qu'il comporte un joint souple d'écartement et d'étanchéité, adhésif double face sur deux tranches adjacentes.

8. Elément suivant l'une des revendications 3 à 7, caractérisé en ce que la profondeur des feuillures est suffisante our interdire leur emboîtement complet et délimiter entre elles une chambre de décompression.

9. Elément suivant l'une des revendications 1 à 8, caractérisé en ce qu'il comporte des gorges de décompression dans ses tranches verticales et/ou dans la tranche inférieure, à proximité de la face munie du revêtement.

10. Elément suivant l'une des revendications 1 à 9, caractérisé en ce que le revêtement est un enduit plastique épais, à base de résines, charges et granulats minéraux.

11. Revêtement d'isolation caractérisé en ce qu'il comporte une superposition de rangées d'éléments d'isolation ou vêture suivant l'une des revendications 1 à 10, montés côte à côte, dont les tranches sont en contact étanche uniquement au voisinage de la face (16) opposée au revêtement, mais sont espacées sur la face munie de ce revêtement (2), leurs rainures formant des chambres de décompression (22) en communication avec l'extérieur, et des moyens (28, 58) de fixation sur un mur de façade.

12. Revêtement suivant la revendication 11, caractérisé en ce que les joints ouverts horizontaux (23) formés entre les rangées d'éléments sont inclinés vers le bas.

13. Revêtement suivant l'une des revendications 11 et 12, caractérisé en ce que les panneaux isolants (1) sont collés sur le mur de façade (18).

14. Revêtement suivant l'une des revendications 11 à 13, caractérisé en ce que les éléments d'isotation (1) sont fixés entre eux et au mur par des agrafes mécaniques (28) emboîtées sur la feuillure (8) d'un panneau, et encastrées dans celle du panneau adjacent.

15. Revêtement suivant l'une des revendications 10 et 11, caractérisé en ce que les éléments sont fixés entre eux et au mur au moyen de ferrures (58) de section en T couché, emboîtées sur les éléments (34, 35) d'une rangée et encastrées dans une fente longitudinale de la rangée supérieure (54).

## Patentansprüche

1. Außen-Isolierelement, umfassend eine rechteckige Platte (1) mit guter mechanischer Beständigkeit sowie guten Wärmeeigenschaften bei feuchter Umgebung, deren eine Oberfläche eine Verkleidung (2) aufweist, während ihre Seiten (4, 6) jeweils eine in Längsrichtung verlaufende Ausnehmung (8, 10, 41, 36) besitzen, dadurch gekennzeichnet, daß die Plattenseiten in der Nähe der der Verkleidung gegenüberliegenden Fläche eine größere Länge aufweisen als die mit der Verkleidung versehene Fläche, so daß jede Seite mit der Seite eines daneben angeordneten Elementes in dichtende Berührung gelangen kann, während die Ausnehmungen (8, 10, 36, 37, 41) zwischen den Elementen an der verkleideten Fläche (bei 23, 25) immer frei bleiben.

2. Element nach Anspruch 1, dadurch -gekennzeichnet, daß die Platte (1) aus extrudiertem oder expandiertem Polystyrolschaumstoff besteht.

3. Element nach einem der Ansprüche 1 und 2, dadurch gekennzeichnet, daß zumindest zwei einander gegenüberliegende Seiten (4) der Platte Längsausnehmungen (8, 9, 41, 42) aufweisen, welche seitlich offen sind und in entgegengesetzte Richtungen weisende Anschläge bzw. Fugen bilden.

4. Element nach einem der Ansprüche 1 bis 3, dadurch gekennzeichnet, daß mindestens zwei einander gegenüberliegende Seiten (6) der Platte eine mittige Ausnehmung (10) aufweisen.

5. Element nach einem der Ansprüche 1 bis 4, dadurch gekennzeichnet, daß dieses in der Nähe der der Verkleidung gegenüberliegenden Fläche an zwei aneinandergrenzenden Seiten ein seitliches, eine Verlängerung bildendes Abstandsstück aufweist.

6. Element nach Anspruch 5, dadurch gekennzeichnet, daß die seitliche Verlängerung über die gesamte Länge der angrenzenden Seite eine flache Rippe bildet.

7. Element nach einem der Ansprüche 1 bis 4, dadurch gekennzeichnet, daß dieses ein elastisches Abstands- und Dichtungsstück umfaßt, welches beidseitig mit zwei aneinandergrenzenden Seiten verklebbar ist.

8. Element nach einem der Ansprüche 3 bis 7, dadurch gekennzeichnet, daß die Tiefe der Fugen so beschaffen ist, daß diese nicht vollständig ineinandergreifen können und so eine Entlüfungskammer zwischen sich bilden.

9. Element nach einem der Ansprüche 1 bis 8, dadurch gekennzeichnet, daß dieses in der Nähe der mit der Verkleidung versehenen Fläche in seinen senkrechten Seiten und/oder in der Unterseite Entlüftungskanäle umfaßt.

10. Element nach einem der Ansprüche 1 bis 9, dadurch gekennzeichnet, daß die Verkleidung ein dicker Kunststoffüberzug aus Harzen, Füllstoffen und mineralischen Granulaten ist.

11. lsolierverkleidung, dadurch gekennzeichnet, daß diese übereinander sowie nebeneinander angeordnete Reihen von Isolier- bzw. Verkleidungselementen nach einem der Ansprüche 1 bis 10 aufweist, deren Seiten lediglich in der Nähe der der Verkleidung gegenüberliegenden Fläche (16) miteinander in dichtender Berührung stehe, sich jedoch an der mit der Verkleidung (2) versehenen Fläche in einem Abstand voneinander befinden, wobei ihre Ausnehmungen mit der Umgebung in Verbindung stehende Entlüftungskammern (22) bilden, sowie Mittel (28, 58) zur Befestigung an einer Fassadenmauer.

12. Verkleidung nach Anspruch 11, dadurch gekennzeichnet, daß die horizontal offenen Verbindungsstellen (23) zwischen den Elementenreihen nach abwärts geneigt sind.

13. Verkleidung nach einem der Ansprüche 11 und 12, dadurch gekennzeichnet, daß die Isolierplatten (1) auf die Fassadenmauer (18) aufgeklebt werden.

14. Verkleidung nach einem der Ansprüche 11 bis 13, dadurch gekennzeichnet, daß die Isolierelemente sowohl aneinander als auch an der Mauer auf mechanischem Wege mit Hilfe von Bügeln (28) befestigbar sind, welche sowohl in die Ausnehmung (8) einer Platte als auch in die einer angrenzenden Platte eingreifen.

15. Auskleidung nach einem der Ansprüche 10 und 11, dadurch gekennzeichnet, daß die Elemente sowohl untereinander als auch an der Mauer mit Hilfe liegend angeordneter Verbinder (58) mit T-förmigem Querschnitt besfestigt sind, welche sowohl in die Elemente (34,35) als auch in eine Längsausnehmung der darüber angeordneten Reihe (54) eingreifen.

## Claims

1. An exterior insulation element comprising a rectangular panel (1) composed of a heat insulating material having a good strength and good thermal performances in a humid environment, one of the sides of which carries a facing (2) while its edges (4, 6) each comprise a longitudinal groove (8, 10, 41, 36), characterised in that the edges of the panel have, in the vicinity of the side (16) opposed to the facing, a length exceeding that of the side provided with the facing, whereby each edge can come into fluidtight contact with the edge of an adjacent element but the grooves (8, 10, 36, 37, 41) always remain open (at 23, 25) between the elements on the side carrying the facing.

2. An element according to claim 1, characterised in that the panel (1) is compose of an extruded or expanded polystyrene foam.

3. An element according to claim 1 or 2, characterised in that at least two opposed edges (4) of the panel comprise laterally open longitudinal grooves (8, 9, 41, 42) forming rabbets facing in opposite directions.

4. An element according to one of the claims 1 to 3, characterised in that at least two opposed edges (6) of the panel comprise a central groove - (10).

5. An element according to one of the claims 1 to 4, characterised in that it comprises a-lateral spacing extension on two adjacent sides, in the vicinity of the side opposed to the facing.

6. An element according to claim 5, characterised in that the lateral extension forms a flat rib throughout the length of the adjacent edge.

7. An element according to one of the claims 1 to 4, characterised in that it comprises a flexible spacing and sealing element which is adhesive on both sides on two adjacent edges.

8. An element according to one of the claims 3 to 7, characterised in that the depth of the rabbets is sufficient to prevent their complete fitting together and to define therebetween a decompression chamber.

9. An element according to one of the claims 1 to 8, characterised in that it comprises decompression grooves in its vertical edges and/or in the lower edge in the vicinity of the side provided with the facing.

10. An element according to one of the claims 1 to 9, characterised in that the facing is a thick plastics coating based on resins, fillers and mineral particles.

11. An insulating facing, characterised in that it comprises a superimposition of rows of insulating elements or cladding according to one of the claims 1 to 10, mounted in side-by-side relation, the edges of which are in sealed contact solely in the vicinity of the side (16) opposed to the facing, but spaced apart on the side provided with this facing (2), their grooves forming decompression chambers (22) communicating with the exterior, and means (28, 58) for fixing to a front wall.

12. A facing according to claim 11, characterised in that the horizontal open joints (23) formed between the rows of elements are downwardly inclined.

13. A facing according to one of the claims 11 and 12, characterised in that the insulating panels (1) are adhered to the front wall (18).

14. A facing according to one of the claims 11 to 13, characterised in that the insulating elements (1) are fixed together and to the wall by mechanical fasteners (28) fitted on the rabbet (8) of a panel and embedded in the rabbet of the adjacent panel.

15. A facing according to one of the claims 10 and 11, characterised in that the elements are fixed together and to the wall by means of members having a section in the shape of a T placed on its side, fitted on the elements (34, 35) of one row and embedded in a longitudinal slot of the upper row (54).
